# EUROPÄISCHE PATENTANMELDUNG

(11) **EP 0 015 869 A1**
(43) Veröffentlichungstag der Anmeldung: **17.09.1980**
(21) Anmeldenummer: 80810054.9
(22) Anmeldetag: 13.02.1980
(51) Int. Cl.: C25D 7/06, C25F 1/00, C25F 7/00

(54) **Verfahren und Vorrichtung zur kontinuierlichen elektrochemischen Behandlung eines Metallbandes**

(30) Priorität: 01.03.1979 US 16120
(71) Anmelder: Schweizerische Aluminium AG, CH-8212 Neuhausen am Rheinfall (CH)
(72) Erfinder: Anthony, William H., Manchester, Missouri (US)

(57) **Zusammenfassung**

Eine elektrochemische Behandlungszelle (10) wird durch Trennvorrichtungen (28, 30, 32, 34, 36) in mehrere Teilzellen (16, 18, 20, 22, 24, 26) unterteilt Diese Teilzellen werden mit einer Elektrolytlösung (72) bis zu einer im wesentlichen gleichen Höhe wie die Höhe der Trennvorrichtungen aufgefüllt. In die Elektrolytlösung werden mehrere stromführende Elektroden (38, 40, 42, 44, 46, 48) eingetaucht. Das Metallband (66) wird derart durch die Teilzellen geführt, dass es kontinuierlich in der Elektrolytlösung eingetaucht bleibt und so vor Überhitzung geschützt wird. Durch die Trennvorrichtungen wird der Stromfluss durch den Elektrolyten zwischen benachbarten Teilzellen stark eingeschränkt.

## Beschreibung

Die Erfindung bezieht sich auf ein Verfahren und eine Vorrichtung zur kontinuierlichen elektrochemischen Behandlung eines Metallbandes, insbesondere auf die kontinuierliche elektrochemische Reinigung und Anodisierung von Aluminiumbändern für lithographische Zwecke und für Anwendungen im Kondensatorfolienbereich.

Aluminium und Aluminiumlegierungen werden seit Jahren mittels verschiedener Techniken elektrochemisch behandelt. Alle diese Techniken erfordern eine Stromerzeugung im kontinuierlich laufenden Metallband. Bei einer dieser angewandten Techniken wird der Strom dem kontinuierlich laufenden Metallband über eine Kontaktrolle oder -stange aus Kupfer vor dem Eintauchen des Metallbandes in die Behandlungszelle zugeführt. Diese Technik weist viele Nachteile auf. So muss beispielsweise das Aluminiumband zur Verhinderung einer elektrolytischen Auflösung der Kontaktrolle oder -stange getrocknet werden, da sonst die Kontaktrolle oder -stange anodisch aufgelöst wird, was zu Löchern in deren Oberfläche führt. Ein zusätzliches Problem ergibt sich aus den Bogenentladungen, welche bei einer Trennung der beiden Oberflächen auftreten. Diese Bogenentladungen werden durch Kantengrate oder vorstehende Grate auf der Bandoberfläche hervorgerufen. Bogenentladungen führen zu Lochfrass beim Aluminium sowie zu Lochfrass und Oxidation beim Kontaktteil. Ein drittes und noch bedeutenderes Problem beim kontinuierlichen elektrochemischen Reinigen und Anodisieren von Metallbändern mittels der Kontaktrollen-Technik liegt in der Ueberhitzung der Metallbänder, der anodischen Schichten und der Elektrolytlösung als Folge des Stromtransportes durch das Metallband, wenn sich dieses an Luft von der Kontaktstelle zur Behandlungszelle bewegt. Die elektrochemische Reinigung oder Aetzung von Bändern für lithographische Zwecke kann bis-zu - 0,5 A/cm² Wechsel- oder Gleichstrom bei einer Behandlungsdauer von 30 bis 60 s erfordern. Bei einer Produktion von 18 m/min und-einer Behandlungsdauer von 30 s wäre somit eine 9 m lange Behandlungszelle erforderlich. Bei einer Bandbreite von 1 m müsste somit ein Strom von 45 000 A durch das Metallband transportiert werden. Eine Berechnung zeigt, dass sich das Metallband mit den in Tabelle I angeführten Geschwindigkeiten aufheizen würde, wenn dieser Strom durch das Metallband fliesst, welches sich an Luft von der Kontaktrolle zur Lösung bewegt.

Die US-PS 3 865 700 (Fromson) offenbart ein Verfahren und eine Vorrichtung zum kontinuierlichen Anodisieren von Aluminium, bei welchen einige der oben genannten Nachteile in bezug auf die Kontaktrollentechnik beseitigt werden. Die obgenannte Patenschrift offenbart ein System, in welchem das Aluminiumband zuerst in einer Anodisierzelle kontinuierlich anodisiert wird und anschliessend in eine kathodische Kontaktzelle eintritt, in welcher der Strom dem Metallband beim Durchlaufen dieser Kontaktzelle zugeführt wird. Anschliessend tritt das Aluminiumband in eine weitere Anodisierzelle ein. Diese Vorrichtung reduziert den Stromfluss in der zweiten Anodisierzelle auf denjenigen Teil des Metallbandes, welcher zuerst in die Anodisierlösung eintaucht, da das Metallband wegen der vor dem Eintritt in die Kontaktzelle erfolgten Anodisierung schon eine anodische und demzufolge elektrochemisch widerstandsfähige Schicht aufweist. Diese Vorrichtung vermeidet zudem die Einführung des Stromes in das Metallband über eine Kupferkontaktrolle, so dass die oben erwähnten Bogenentladungen, welche sowohl auf dem Band wie auf der Kontaktrolle Lochfrass verursachen, entfallen. Bei dieser Vorrichtung ist es aber immer noch notwendig, das Metallband an Luft von der Kontaktzelle zur nachfolgenden Anodisierzelle zu transportieren. Als Folge davon tritt die oben erwähnte Ueberhitzung des Metallbandes, der anodischen Schichten und der Elektrolytlösung in der Behandlungszelle ein.

Die GB-PS 1 411 919 offenbart ein Verfahren und eine Vorrichtung zur elektrochemischen Behandlung von Kondensatorfolien oder Blechen für lithographische Zwecke. Das Metallband wird hier in einer einzigen Elektrolytzelle um Förderrollen herum geführt, und der elektrische Strom wird dem Metallband durch die Behandlungslösung über eine Reihe von Elektroden zugeführt. In Uebereinstimmung mit diesem Verfahren und dieser Vorrichtung bleibt das Metallband während des Stromdurchganges in derElektrolytlösung eingetaucht, wodurch eine Ueberhitzung des Metallbandes durch die Vermeidung eines Luftkontaktes und durch Kühlung der Elektrolytlösung vermieden wird. Während das britische Patent die Probleme der Ueberhitzung des Metallbandes löst, ist es mit einem anderen Nachteil behaftet, welcher bei den konventionelleren Arten des Stromtransportes von Behandlungszelle zu Behandlungszelle wie dies oben anhand der Kontaktzellentechnik der US-PS 3 865 700 diskutiert wurde, nicht auftritt. Das durch das britische Patent geschaffene Problem liegt im Verlust an elektrischer Energie. Dieser Verlust an elektrischer Energie tritt ein, weil ein grosser Teil der den Elektroden zugeführten elektrischen Energie nicht auf das Metallband übertragen wird, sondern über Elektrolytlösungswege abfliesst.

Der vorliegenden Erfindung liegt deshalb die Aufgabe zugrunde, ein Verfahren und eine Vorrichtung zur elektrochemischen Behandlung eines Metallbandes zu schaffen, bei welchen eine Ueberhitzung des Metallbandes vermieden wird und die das Metallband umgebenden Stromwege auf ein Minimum reduziert werden. Zur Lösung dieser Aufgabe führt ein Verfahren, bei welchem
a) die elektrochemische Behandlungszelle durch Trennvorrichtungen in mehrere Teilzellen unterteilt wird,
b) diese Teilzellen mit einer Elektrolytlösung bis zu einer im wesentlichen gleichen Höhe wie die Höhe der Trennvorrichtungen aufgefüllt werden,
c) mehrere Elektroden in die Elektrolytlösung eingetaucht werden,
d) die Elektroden mit Strom versorgt werden, und
e) das Metallband derart durch die Teilzellen geführt wird, das es kontinuierlich in der Elektrolytlösung eingetaucht bleibt, wobei der Elektrolytleitungsweg zwischen den Teilzellen durch die Trennvorrichtungen zur Verminderung eines Verlustes an elektrischer Energie eingeschränkt wird.

Die erfindungsgemässe Vorrichtung ist gekennzeichnet durch
a) eine Behandlungszelle,
b)Trennvorrichtungen zur Unterteilung dieser Behandlungszelle in mehrere Teilzellen,
c)eine in diesen Teilzellen vorhandene Elektrolytlösung, deren Spiegelhöhe im wesentlichen der Höhe der Trennvorrichtungen entspricht,
_{d}) eine Stromversorgungsquelle,
ₑ) mehrere in die Elektrolytlösung eintauchende und an die Stromversorgungsquelle angeschlossene Elektroden, und
_{f}) Vorrichtungen zur Führung des Metallbandes durch die Teilzellen, mittels welchen Vorrichtungen das Metallband zur Verhinderung einer Ueberhitzung in der Elektrolytlösung eingetaucht bleibt, und wobei die Trennvorrichtungen die Stromwege zwischen den einzelnen Teilzellen einschränken.

Die Erfindung wird nachstehend anhand der schematisch dargestellen Ausführungsbeispiele näher erläutert. Es zeigt
_{F}ig. 1 einen Querschnitt durch eine erste Ausführungsform einer elektrochemischen Zelle;
_{F}ig. 2 einen Querschnitt durch eine zweite Ausführungsform einer elektrochemischen Zelle;
Fig. 3 einen Querschnitt durch eine dritte Ausführungsform einer elektrochemischen Zelle;
_{F}ig. 4 einen Querschnitt durch eine vierte Ausführungsform einer elektrochemischen Zelle;
_{F}ig. 5 einen Querschnitt durch eine fünfte Ausführungsform einer elektrochemischen Zelle..

Fig. 1 zeigt ein erstes Ausführungsbeispiel der vorliegenden Erfindung, in welchem eine Behandlungszelle 10 mit Seitenwänden 12 und einem Boden 14 durch inerte Trennwände 28,30,32,34 und 36 in mehrere Zellen 16,18,20,22,24 und 26 unterteilt ist. Jede dieser Zellen 16,18,20,22,24 und 26 ist mit je einer Elektrode 38,40,42,44,46 und 48 ausgestattet, welche an einer 3-Phasen-Wechselstromquelle 50 angeschlossen sind. Es sei an dieser Stelle erwähnt, dass die erforderliche Anzahl Phasen des Wechselstromes oder die Anzahl Gleichrichter direkt von der Anzahl der in der Behandlungszelle vorhandenen Teilzellen abhängt. Die in Fig. 1-5 dargestellten Behandlungszellen sind in sechs Teilzellen unterteilt und machen daher mindestens einen 3-Phasen-Wechselstrom oder drei Gleichrichter erforderlich. Wenn die Behandlungszelle in zwei Teilzellen unterteilt würde, wäre mindestens ein 1-Phase-Wechselstrom oder ein einzelner Gleichrichter erforderlich. Demzufolge wäre für je zwei Teilzellen mindestens ein 1-Phase-Wechselstrom oder ein einzelner Gleichrichter erforderlich. Selbstverständlich könnten für je zwei Teilzellen auch ein Mehrphasen-Wechselstrom oder meh₋ rere Gleichrichter verwendet werden. Der stromführende und der geerdete Pol 52 bzw. 54 der ersten-Phase sind mit den Elektroden -38 bzw. 44 verbunden. In gleicher Weise sind der stromführende und der geerdete Pol 56 bzw. 58 der zweiten Phase mit den Elektroden 40 bzw. 46 verbunden. Schlussendlich sind der stromführende und der geerdete Pol 60 bzw. 62 mit den Elektro₋ den 42 bzw. 48 verbunden. Zur Förderung des Metallbandes 66 durch die Teilzellen 16,18,20,22,24 und 26 der Behandlungszelle 10 sind mehrere Förderrollen 64 vorhanden, wovon je eine Förderrolle jeder Elektrode und jeder Trennwand zugeordnet ist. Die Behandlungszelle 10 enthält eine für das Anodisieren oder die elektrochemische Reinigung bzw. Aetzung geeignete Elektrolytlösung 72. Der Flüssigkeitsspiegel der Lösung ist derart eingestellt, dass er ungefähr tangential zu den Oberflächen der den Trennwänden zugeordneten Förderrollen liegt, d.h. dass die Förderrollen gerade knapp mit Flüssigkeit überdeckt werden.Die eingetauchten Enden 68 der Elektroden und die freien Enden 70 der Trennwände sind bogenförmig ausgebildet und haben denselben Kurvenradius wie die Förderrollen. Auf diese Weise kommt das Metallband 66 nicht mit Luft in Berührung, wenn es über die Rollen läuft. Ausserdem beschränkt sich der elektrolytische Leitungsweg auf den Lösungsfilm, welcher das Metall überspült, wenn dieses über die Förderrollen läuft, und auf die Lösung, welche zwischen der Unterseite der Förderrollen und den bogenförmigen Oberflächen der Trennwände durchströmt. Demzufolge ist der elektrische Widerstand des Lösungsweges zwischen den verschiedenen stromführenden und geerdeten Elektroden relativ hoch im Vergleich zum Metallband. Daraus ergibt sich, dass das Metallband den Hauptträger des elektrischen Stromes zwischen den entsprechenden stromführenden und geerdeten Elektrodenpaaren darstellt. Auf diese Weise wird ein Verlust an elektrischer Energie verhindert und das Aufheizen des Metallbandes infolge Luftberührung wird ebenfalls unterdrückt. Das Metallband 66 wird über die Förderrolle 74 der Behandlungszelle 10 zugeführt und aus dieser über die geerdete Förderrolle 76 herausgeführt. Die Förderrollen können aus plastik- überzogenem Stahl, Keramik oder einem anderen inerten, nichtleitenden Material bestehen. Die Elektroden werden vorzugsweise aus Graphit oder Titan hergestellt.

In Fig. 2 ist ein zweites Ausführungsbeispiel der vorliegenden Erfindung dargestellt. Es gleicht demjenigen in Fig. 1 und dient zur elektrolytischen Behandlung beider Seiten des Metallbandes mittels einer 3-Phasen-Wechselstromquelle 150. In dieser Behandlungszelle 110 sind die Trennwände in Fig.l ersetzt durch Elektroden 128, 130, 132, 134, 136 und 138, welche den Strom der entgegengesetzten Seite des Metallbandes zuführen. Das Prinzip der bogenförmigen Endflächen der Elektroden, welche eine Annäherung an die zugeordneten Förderrollen gestatten, wird auch hier aufrechterhalten. Auf diese Weise weist der Lösungsweg für den Strom zwischen entsprechenden stromführenden und geerdeten Elektrodenpaaren einen hohen elektrischen Widerstand auf, wie dies vorgängig anhand der Fig. l diskutiert wurde.

In Fig. 3 ist ein drittes Ausführungsbeispiel der vorliegenden Erfindung dargestellt. Das Metallband wird in einer Behandlungszelle, welche die in der Fig. l und 2 offenbarte Geometrie aufweist, kontinuierlich behandelt, wobei die Elektroden 238, 240, 242, 244, 246 und 248 mit Gleichstrom gespiesen werden. Das Prinzip der bogenförmigen Endflächen der Elektroden, welche eine Annäherung an die zugeordneten Förderrollen gestatten, wird auch hier aufrechterhalten, wie dies vorgängig anhand der Fig. l und 2 diskutiert wurde. Auf diese Weise weist der Lösungsweg für den Strom zwischen Elektrodenpaaren einen hohen elektrischen Widerstand auf.

Bei der in Fig. 3 gezeigten Anordnung läuft das Metallband auf gleiche Weise über Förderrollen, wie dies vorgängig beschrieben wurde. Die Zuführung des Stromes auf das Metallband erfolgt durch den Anschluss der Elektroden an drei getrennte Gleichrichter 250, wie dies in Fig. 3 dargestellt ist. Die Elektroden 238 und 240 werden mit dem positiven bzw. negativen Pol eines ersten Gleichrichters verbunden. Ebenso werden die Elektroden 242 und 244 mit dem positiven bzw. negativen Pol eines zweiten Gleichrichters verbunden. Schlussendlich werden die Elektroden 246 und 248 mit dem positiven bzw. negativen Pol eines dritten Gleichrichters verbunden. Aus dieser Anordnung ergibt sich, dass das Metallband in der ersten, dritten und fünften Teilzelle 216, 220 und 224 als Kathode, und in der zweiten, vierten und sechsten Teilzelle 218, 222 und 226 als Anode auftritt. In der ersten, dritten und fünften Teilzelle erfolgt somit eine elektrochemische Reinigung des Metallbandes, währenddem das Metallband in der zweiten, vierten und sechsten Teilzelle anodisiert wird. Die Anodisierspannung kann in aufeinanderfolgenden Anodisierzellen 218, 222 und 226 stufenweise erhöht werden. Diese spezielle Anordnung, welche die Kombination von alternierender elektrochemischer Reinigung und stufenweisem Anodisieren anbietet, verbessert die Qualität des anodischen Ueberzugs als Schutzschicht im Vergleich zu den Schichten, wie sie beim einstufigen Anodisieren erhalten werden. Ein weiterer Vorteil der in Fig. 3 gezeigten Anordnung liegt in der Verminderung des Wärmeaufstaus, welcher auftreten würde, wenn die Anodisierung bis zur Endspannung in einem einzigen Schritt, d.h. bei infolge der höheren Spannungen entsprechend höheren Stromdichten, durchgeführt werden müsste. Wärmeaufstau in anodisch erzeugten Schichten während des Anodisiervorganges tritt bekanntlich beim kontinuierlichen Bandanodisieren auf, insbesondere wenn als Elektrolyt Phosphorsäure eingesetzt wird. Der Wärmeaufstau hat das bekannte Phänomen des "hot spotting" zur Folge. Dieses Phänomen tritt dort auf, wo die anodische Schicht örtlich wieder aufgelöst wird, d.h. an denjenigen Stellen, an denen der zwischen dem Metallband und der Kathode fliessende Strom örtlich stark erhöht auftrat. Zudem hat die im Zusammenhang mit dem Ausführungsbeispiel von Fig. 2 beschriebene Anwendung der Elektrolytlösungswege mit hohem elektrischem Widerstand für das mit bezug auf die in Fig. 3 gezeigte Anordnung beschriebene Bandanodisieren denselben Vorteil.

In Fig. 4 ist ein viertes Ausführungsbeispiel der vorliegenden Erfindung dargestellt. Hier wird das kontinuierliche Bandanodisieren beider Seiten des Metallbandes durch die Verwendung von drei Gleichrichtern 350 erzielt. Wie dies schon anhand von Fig. 2 diskutiert wurde, bilden die Elektroden 328, 330, 332, 334, 336 und 378, welche den Strom der Unterseite des Metallbandes zuführen, die Trennwände zwischen den Teilzellen. Die Elektroden sind mit einer bogenförmigen Oberfläche versehen, um mit den zugeordneten Förderrollen einen eingeschränkten Lösungsweg zu bilden, was eine Erhöhung des elektrischen Widerstandes zwischen benachbarten Zellen bewirkt.

In Fig. 5 ist ein fünftes Ausführungsbeispiel der vorliegenden Erfindung dargestellt, bei welchem ein Metallband einerseits elektrochemisch gereinigt und anderseits anodisiert werden kann. In der in Fig. 5 gezeigten Anordnung fungieren die Zellen 416, 420 und 424 als kathodische Reinigungszellen und die Zellen 418, 422 und 426 als Anodisierzellen. Der Strom wird dem Metallband in der in Fig. 5 gezeigten Art und auf dieselbe Weise, wie dies vorgängig anhand der Fig. 3 und 4 diskutiert wurde, durch einen Satz von drei Gleichrichtern zugeführt. Wie dies bei den Behandlungszellen der in den Fig. 1 - 4 dargestellten Ausführungsbeispiele der Fall ist, liegt auch der Ausführungsform der in Fig. 5 gezeigten Behandlungszelle die Idee zugrunde, den elektrischen Widerstand zwischen benachbarten Zellen durch die bogenförmige Ausbildung der Elektrodenobenflächen, welche den Widerstand des Lösungsweges zwischen benachbarten Zellen erhöht, möglichst gross zu halten.

Der Flüssigkeitsspiegel der Lösung ist in allen in den Fig. l bis 5 gezeigten Behandlungszellen derart eingestellt, dass er ungefähr tangential zu den Oberflächen der den Trennwänden oder den Elektroden mit den entsprechenden bogenförmigen Oberflächen zugeordneten Förderrollen liegt, d.h. dass die Förderrollen gerade knapp mit Flüssigkeit überdeckt werden. Auf diese Weise kommt das Metallband nicht mit Luft in Berührung, wenn es über die Rollen von einer Zelle in eine benachbarte Zelle läuft. Ausserdem beschränkt sich der elektrolytische Leitungsweg auf den Lösungsfilm, welcher das Metallband überspült, wenn dieses über die Förderrollen läuft, und auf die Lösung, welche zwischen der Unterseite der Förderrollen und den bogenförmigen Oberflächen der Trennwände oder der Elektroden durchströmt. Daraus ergibt sich, dass das Metallband den Hauptträger des elektrischen Stromes zwischen den Elektroden darstellt und somit zu einer Verringerung des Verlustes an elektrischer Energie beiträgt.

Mit der vorliegenden Erfindung wird ein verbessertes Verfahren und eine Vorrichtung zur kontinuierlichen elektrochemischen Behandlung eines Metallbandes, insbesondere zur kontinuierlichen elektrochemischen Reinigung bzw. Aetzung und Anodisierung von Aluminiumband für lithographische Zwecke und für Anwendungen im Kondensatorfolienbereich, geschaffen. Die Elektrolytzelle ist derart ausgestaltet, dass eine Ueberhitzung des Metallbandes infolge Luftkontakt nicht auftreten kann und gleichzeitig die das Metallband umgebenden Stromwege zwischen den Elektroden vermindert. Die vorliegende Erfidung weist gegenüber bekannten Techniken beträchtliche Vorteile auf, namentlich die Verhinderung von Lochfrass auf der Aluminiumoberfläche, die Unterdrückung des Wärmeaufstaus im Aluminiumband und einen geringeren Verlust an elektrischer Energie.

## Patentansprüche

1. Verfahren zur kontinuierlichen elektrochemischen Behandlung eines Metallbandes in einer elektrochemischen Behandlungszelle, dadurch gekennzeichnet, dass
a) die elektrochemischen Behandlungszelle durch Trennvorrichtungen in mehrere Teilzellen unterteilt wird,
b) diese Teilzellen mit einer Elektrolytlösung bis zu einer im wesentlichen gleichen Höhe wie die Höhe der Trennvorrichtungen aufgefüllt werden,
c) mehrere Elektroden in die Elektrolytlösung eingetaucht werden,
d) die Elektroden mit Strom versorgt werden, und
e) das Metallband derart durch die Teilzellen geführt wird, dass es kontinuierlich in der Elektrolytlösung eingetaucht bleibt, wobei der Elektrolytleitungsweg zwischen den Teilzellen durch die Trennvorrichtungen - zur Verminderung eines Verlustes an elektrischer Energie eingeschränkt wird.

2. Vorrichtung zur kontinuierlichen elektrochemischen Behandlung eines Metallbandes, gekennzeichnet durch
a) eine Behandlungszelle,
b) Trennvorrichtungen zur Unterteilung dieser Behandlungszelle in mehrere Teilzellen,
c) eine in diesen Teilzellen vorhandene Elektrolytlösung, deren Spiegelhöhe im wesentlichen der Höhe der Trennvorrichtungen entspricht,
d) eine Stromversorgungsquelle,
e) mehrere in die Elektrolytlösung eintauchende und an . die Stromversorgungsquelle angeschlossene Elektroden und,
f) Vorrichtungen zur Führung des Metallbandes durch die Teilzellen, mittels welchen Vorrichtungen das Metallband zur Verhinderung einer Ueberhitzung in der Elektrolytlösung eingetaucht bleibt, und wobei die Trennvorrichtungen die Stromwege zwischen den einzelnen Teilzellen einschränken.'

3. Vorrichtung nach Anspruch 2, dadurch gekennzeichnet, dass jede der Teilzellen mit mindestens einer Elektrode versehen ist.

4. Vorrichtung nach einem der Ansprüche 2 oder 3, dadurch gekennzeichnet, dass die Trennvorrichtung eine Trennwand mit einem freien Ende und eine unmittelbar an dieses freie Ende anschliessende Vorrichtung zur Führung des Metallbandes aufweist.

5. Vorrichtung nach Anspruch 4, dadurch gekennzeichnet, dass die Trennwand aus einem inerten Material besteht.

6. Vorrichtung nach Anspruch 4, dadurch gekennzeichnet, dass die Trennwand eine Elektrode ist.

7. Vorrichtung nach Anspruch 2, dadurch gekennzeichnet, dass die Trennvorrichtungen zugleich die Elektroden sind.

8. Vorrichtung nach Anspruch 4, dadurch gekennzeichnet, dass das freie Ende der Trennwand bogenförmig ausgebildet ist und die Vorrichtung zur Führung des Metallbandes aus einer Rolle besteht, deren Kurvenradius dem Kurvenradius des freien Endes der Trennwand entspricht.

9. Vorrichtung nach einem der Ansprüche 3 bis 6, dadurch gekennzeichnet, dass die Stromversorgungsquelle eine Wechselstromquelle ist.

10.Vorrichtung nach einem der Ansprüche 3 bis 7, dadurch gekennzeichnet, dass die Stromversorgungsquelle eine Gleichstromquelle ist.
